# EUROPÄISCHE PATENTSCHRIFT

(11) **EP 1 439 061 B1**
(45) Veröffentlichungstag und Bekanntmachung des Hinweises auf die Patenterteilung: **18.01.2006**
(21) Anmeldenummer: 03024669.8
(22) Anmeldetag: 28.10.2003
(51) Int. Cl.: B41F 33/00

(54) **Leitstandpult**
Control desk
Pupitre de commande

(30) Priorität: 29.10.2002 DE 10250295
(43) Veröffentlichungstag der Anmeldung: 21.07.2004
(73) Patentinhaber: Bavaria Digital Technik GmbH, 87459 Pfronten (DE)
(72) Erfinder: Schneider, Cordula, 73460 Hüttlingen (DE); Kohn, Reinhard, 73460 Hüttlingen (DE)
(74) Vertreter: Wolf, Günter

(56) Entgegenhaltungen:
- EP-A- 1 084 844
- US-A- 5 586 508

## Beschreibung

Die Erfindung betrifft ein Leitstandpult, insbesondere für Druckmaschinen, gemäß Oberbegriff des unabhängigen Patentanspruches 1.

Derartige Leitstandpulte, sind hinlänglich bekannt und im Bereich der Drucktechnik in Benutzung, so daß es diesbezüglich an sich keines druckschriftlichen Nachweises bedarf. Verwiesen sei jedoch bspw. auf die DE-A-101 20 487.6 A1 und die DE-A-39 24 989 A1, die u.a. auch solche Leitstandpulte für Druckmaschinen zeigen. Abgesehen von ihrer Benutzung in Verbindung mit Druckmaschinen, werden solche Leitstandpulte überall auch dort benutzt, wo es gilt, zum Einen bspw. Fertigungsabläufe in Anlagen oder sonstige Maschinen zu steuern und zu überwachen und zum Anderen die dafür notwendigen Elektroniken und Anzeige- und Stellelemente zweckmäßig, übersichtlich und zusammengefaßt an einer Stelle zu konzentrieren.
Was dabei die einleitend erwähnten Gehäuse betrifft, so sind diese, soweit bekannt, in der Regel als einfache, quaderförmige, nach oben offene Blechkästen mit nach außen abgekröpften Rand ausgebildet, die in entsprechend bemessene Öffnungsausschnitte einer Pultplatte passend eingesetzt werden, wobei dann wiederum nach Installation der im Kasten unterzubringenden Komponenten das hier sogenannte Bedientableau nach dessen Verbindung mit den Komponenten passend aufgesetzt und fixiert werden muß.
Abgesehen von der relativ aufwendigen Herstellung solcher Blechkästen und deren genaue Einpassung in exakt anzupassende Öffnungsausschnitte verlangen zudem unterschiedlich groß zu bemessende Leitstandpulte und auch gegf. unterschiedlich umfangreich unterzubringende Komponenten unterschiedlich zu bemessende Gehäusegrößen.

Der Erfindung liegt demgemäß und ausgehend von Leitstandpulten der eingangs genannten Art die Aufgabe zugrunde, diese insbesondere hinsichtlich der Gehäuse so auszubilden, daß diese Gehäuse je nach Längenerfordernis gemäß vorgegebener Pultbreite auf gewünschte Länge einfach zuschneidbar sind und für die Zuordnung der Gehäuse an das jeweilige Pult ein minimaler Montageaufwand erforderlich ist, verbunden mit der Maßgabe, daß das Gehäuse mit dem diesen als Verschlußdeckel zuzuordnenden Bedientableau ein sich selbst tragendes, also keine Einpaßbarkeit in einen Öffnungsausschnitt verlangendes Bauteil des Pultes bildet.

Diese Aufgabe ist mit einem Leitstandpult der eingangs genannten Art nach der Erfindung durch die im Kennzeichen des unabhängigen Patentanspruches 1 angeführten Merkmale gelöst. Vorteilhafte Ausführungs- und Weiterbildungsformen ergeben sich nach den abhängigen Patentansprüchen.

Durch die erfindungsgemäße Ausbildung entfällt also nicht nur die bisher übliche Einzelfertigung von Gehäusen in Kastenform, sondern auch die Zurichtung entsprechender, mit Aufnahmeöffnungen zu versehender Platten, und die Flankenwände, die das in gewünschter Länge abgelängte Profil an seinen offenen Enden verschließen, sind für alle unterschiedlichen Pultbreiten verwendbar. Außerdem ist mit dieser erfindungsgemäßen Gestaltung, was im Einzelnen noch näher erläutert wird, die ganze Montage eines solchen Leitstandpultes wesentlich vereinfacht.
Im Interesse einer einfachen Montage und Anbringbarkeit des Strangpressprofiles am zum Gestell gehörenden Profilträgers ist das Strangpressprofil vorteilhaft profilträgerseitig mit einer den Profilträger übergreifenden Profilierung versehen.

Um das notwendige Strangpressformwerkzeug in vertretbarer Größe zu halten, besteht eine bevorzugte Ausführungsform nach dem abhängigen Patentanspruch 7 darin, daß das Strangpreßprofil aus zwei Teilen gebildet ist, und zwar aus einem bedienseitigen und aus einem profilträgerseitigen, die den Profilträger des Gestelles übergreifende Profilierung enthaltenden Teil.

Abgesehen davon, daß Strangpreßprofile ganz allgemein bekannt sind, ist auch die Verwendung von Strangpreßprofilen für Tischkonstruktionen bspw. nach den DE-A-100 01 052 C1 und DE-A-196 40 024 A1 zwar bekannt, für die Lösung der hier gestellten Aufgabe sind diese bekannten Strangpreßprofile jedoch nicht geeignet, da Leitstandpulte der vorliegenden Art keine normale Tischkonstruktion darstellen, sondern aus einer vergleichsweise großen Pultplatte mit davor angeordnetem Bedientableau bestehen, welche Teile ohne grundsätzliche Änderung der Pultkonstruktion einem Gestell zugeordnet werden müssen.

Das erfindungsgemäße Leitstandpult und weitere vorteilhafte Ausgestaltungen werden nachfolgend anhand der zeichnerischen Darstellung eines Ausführungsbeispieles näher erläutert.

Es zeigt
- Fig.1: perspektivisch ein Ausführungsbeispiel des Leitstandpultes;
- Fig.2: im Schnitt und in Seitenansicht den hier interessierenden Teil des Leitstandpultes;
- Fig.2A: schematisch eine Querschnittsvariante des Stranpressprofiles;
- Fig.2B: eine besondere Ausführungsform der Befestigungslasche am Strangpressprofil;
- Fig.3: das Leitstandpult in Seitenansicht bei schräg gestellter Pultplatte und
- Fig.4: perspektivisch den Profilträger mit den Flankenverschlußwänden in Zuordnung zum Pultgestell.

Das in der in Fig.1 dargestellten Ausführungsform insbesondere für Druckmaschinen bestimmte Leitstandpult besteht nach wie vor aus einer über einem Gestell 1 angeordneten Pultplatte 2, vor der bedienseitig ein Bedientableau 3 mit einem unter diesem angeordneten wannenartigen Gehäuse 4 angeordnet ist, in und an dem unter Verweis auf Fig.2 die für die Leitstandsfunktionen notwendigen Elemente, wie Elektronik-Komponenten EK, Schalter SA, Kabeldurchgriffsverschraubungen KV u.dgl. untergebracht sind.

Das Gestell 1 ist hierbei in Form eines Unterschrankes US ausgebildet und mit einer Beleuchtung BL, wie bspw. dargestellt, ausgestattet. Die damit ausleuchtbare Pultplatte 2 und das Bedientableau 3 sind dabei höhenverstellbar dem Gestell 1 bzw. Unterschrank US zugeordnet.

Für ein solches Leitstandpult ist nun unter Verweis auf insbesondere Fig.2 wesentlich, daß das Gehäuse 4 als Basis für das Bedientableaus in Form eines zwischen Flankenverschlußwänden 5 angeordneten, rinnenartigen bzw. wannenartigen Profiles 6 ausgebildet ist, wobei die Flankenverschlußwände 5 gleichzeitig den zum Gestell 1 gehörenden Profilträger 7 seitlich abdecken, an dem frontseitig das Strangpreßprofil 6, an diesem mit seiner Rückwandfläche 8 anliegend, befestigt ist.

Bezgl. der Zuordnung der beiden Flankenverschlußwände 5 an dem hier sogenannten Profilträger 7 wird auf Fig.4 verwiesen. Die beiden Flankenverschlußwände 5 sind dabei vorteilhaft mit ihrer Außenkontur im Anschlußbereich des Strangpressprofiles 6 an dessen Querschnitt angepaßt, der vorzugsweise ebenfalls unter Verweis auf Fig.2 trapezförmig bzw. angenähert trapezförmig ausgebildet ist und derart mit seiner eine Schmalseite der Trapezform bildenden Rückwand 8 am Profilträger 7 anliegt.

Dabei ist das in die nach oben offene Seite des Strangpreßprofiles 6 einsetzbare Bedientableau 3 zur Bedienseite des Pultes hin fallend geneigt angeordnet, welche Neigung sich automatisch durch die Trapezform ergibt, die, wie ohne weiteres vorstellbar, jedoch dafür nicht zwingende Voraussetzung ist, wie dies der in Fig.2A schematisch angedeutete Querschnitt zeigt.

Vorteilhaft ist das Strangpreßprofil 6 profilträgerseitig mit einer den Profilträger 7 übergreifenden Profilierung 9 versehen, die außerdem eine Befestigungslasche 14 zur lösbaren Verbindung mit dem Profilträger 7 aufweist. Durch diese senkrecht zur Rückwand 8 des Profiles 6 stehende Lasche 14 ergibt sich ein lagegenauer Ansatz des Profiles 6 an die frontseitige Fläche 7' des Profilträgers 7, der in Form eines flachen, rechteckigen, mit Steifigkeit vermittelnden Randabkröpfungen RA versehehen Kastens (siehe Fig.4) ausgebildet ist.
Die Befestigungslasche 14 ist dabei vorteilhaft mit Bajonettschlitzen 14' versehen(siehe Fig.2B), so daß das Strangpressprofil 6 in vorher an entsprechender Stelle in den Profilträger 7 etwas eingedrehte Schrauben eingehängt werden kann, die dann bei richtigem sitz des Profiles 6 zum Profilträger 7 angezogen werden. Danach werden die beiden Flankenverschlußwände 5 angesetzt und mit dem Strangpreßprofil 6 und dem Profilträger 7 verschraubt.
Dafür ist das Strangpressprofil 6 mit kleinen Profilrippenpaare 15 versehen, von denen nur eines in Fig.2 dargestellt ist. Die weiteren Verschraubungsstellen sind in den Fig.2 und 4 mit 15' bezeichnet, wobei die Verschraubung zum Profilträger 7 mit einfachen Blechschrauben erfolgt, die natürlich keiner Profilrippenpaare 15 wie am Profil 6 bedürfen.

Die vorerwähnte, übergreifende Profilierung 9 ist ferner mit einem Scharnieraufnahmeprofil 10' für die Scharnieranlenkung der Pultplatte 2 versehen, die somit, wie in Fig.3 verdeutlicht, bei Bedarf in sichtgünstige Position zum Benutzer gebracht werden kann. Ein besonderer Scharnierbeschlag am Pult selbst wird dadurch entbehrlich, und es ist lediglich die Pultplatte 2 an ihrem unteren Rand mit einem in das Scharnieraufnahmeprofil 10' passenden Profil 11 zu versehen.

Abgesehen von diesem Scharnieraufnahmeprofil 10' an der übergreifenden Profilierung 9 des Strangpeßprofiles 6 sind an dieser vorteilhaft weitere Profilierungsformgebungen 10 vorgesehen, und zwar zum Anschluß von weiteren Funktionselementen, wie Druckbogenanlagelinial 12, Haltefedern 13, Bedientableau 3 und dgl., welche Elemente zu den Formgebungen 10 eine verschraubungsfreie Zuordnung, wie aus Firg.2 ersichtlich, erhalten, so daß diesbezüglich nähere Erläuterungen entbehrlich sind.

Aus dem einleitend erwähntem Grund ist ferner das Strangpreßprofil 6 vorteilhaft und bevorzugt aus einem bedienseitigen 6' und aus einem den Profilträger 7 übergreifende Profilierung 9 enthaltenden Teil 6" gebildet. Dies hat insbesondere den fertigungstechnischen Vorteil, daß die Strangpreßmundstücke einer Strangpreßeinrichtung für die Herstellung der beiden Strangpreßprofilteile in noch vertretbaren Größenordnungen bemessen werden können.

Diese beiden das Strangpressprofil 6 bildenden Teile 6' und 6" sind dabei an ihrer Stoßstelle SS mit gegeneinander verklemm-oder verrastbaren Profilausbildungen 6"' versehen, die lediglich für eine paßgenaue Zuordnung der beiden Teile zu sorgen haben, da die Fixierung der beiden Teile nach Installation mittels Schrauben S zwischen den Flankenverschlußwänden 5 von diesen Wänden 5 übernommen wird.

Um der aufgrund der Stranpressprofilausbildung beliebig bemessbaren Länge L auch seitens des Bedientableaus 3 Rechnung tragen zu können, ist dieses ferner vorteilhaft aus mehreren separaten Einzelabschnitten 3' gebildet, die je nach Bedarf auch unterschiedlich breit bemessen sein können, wie dies aus Fig.1 ersichtlich ist.

Egal ob nun das Bedientableau 3 aus einem Stück besteht oder aus mehreren Einzelabschitten 3', so ist dieses den Verschlußdeckel des Stranpreßpofiles 6 bildende Bedientableau 3 vorteilhaft auf diesem lose aufleg- und verspannbar ausgebildet, d.h., auch in diesem Bereich sind Verschraubungen entbehrlich.
Dafür sind die Ränder der das Bedientableau 3 bildenden Platte bzw. die Einzelabschnitte 3' mit kleinen begrenzt elastischen Kunststoffklemmstücken 16 bestückt, die sich in entsprechende Aufnahmenuten des Strangpressprofiles einpassen. Bei der in Fig.2 dargestellten Ausführungsform geschieht dies in der Weise, daß der untere Rand einfach in eine solche Nut 17 eingesetzt und der andere, obere Rand auf das Profil 6 aufgelegt wird. Das vorerwähnte Federelement 13 drückt dabei die Platte(n) in der Nut 17 fest, und die Fixierung des oberen Randes erfolgt dabei durch das Druckbogenanlagelineal 12 (sofern das Pult im drucktechnischen Bereich zur Bedienung von Mehrfarbdruckmaschinen zum Einsatz kommt) oder eine entsprechend ausgebildete Deckleiste, die sich, wie aus Fig.2 ersichtlich, ihrerseits mit einem Federelement 13 verrastet, wobei der Haltedruck auf die das Bedientableau 3 bildende Platte(n) zudem erhöht wird.

## Patentansprüche

1. Leitstandpult, insbesondere für Druckmaschinen, bestehend aus einer über einem Gestell (1) angeordneten Pultplatte (2), vor der bedienseitig ein Bedientableau (3) mit einem unter diesem angeordneten wannenartigen Gehäuse (4) angeordnet ist, in und an dem die für die Leitstandsfunktionen notwendigen Elemente, wie Elektronikkomponenten (EK), Schalter (SA), Kabeldurchgriffsverschraubungen (KV) u.dgl. untergebracht sind,
**dadurch gekennzeichnet,**
**daß** das Gehäuse (4) in Form eines zwischen Flankenverschlußwänden (5) angeordneten rinnenartigen Strangpreßprofiles (6) ausgebildet ist, wobei die Flankenverschlußwände (5) einem zum Gestell (1) gehörenden Profilträger (7) seitlich abdecken, an dem frontseitig das Strangpreßprofil (6), an diesem mit seiner Rückwandfläche (8) anliegend, befestigt ist.

2. Leitstandpult nach Anspruch 1,
**dadurch gekennzeichnet,**
**daß** das Strangpreßprofil (6) profilträgerseitig mit einer den Profilträger (7) übergreifenden Profilierung (9) versehen ist.

3. Leitstandpult nach Anspruch 2,
**dadurch gekennzeichnet,**
**daß** die übergreifende Profilierung (9) mit einer Befestigungslasche (14) zur lösbaren Verbindung mit dem Profilträger (7) versehen ist.

4. Leitstandpult nach Anspruch 2 oder 3,
**dadurch gekennzeichnet,**
**daß** die übergreifende Profilierung (9) mit einem Scharnieraufnahmeprofil (10') für die Scharnieranlenkung der Pultplatte (2) versehen ist.

5. Leitstandpult nach einem der Ansprüche 2 bis 4,
**dadurch gekennzeichnet,**
**daß** im Breich der übergreifenden Profilierung (9) Profilierungsformgebungen (10) am Strangpreßprofil (6) ausgebildet sind zum Anschluß von Funktionselementen, wie Pultplattenscharnier (11), Druckbogenanlagelinial (12), Haltefedern (13), Bedientableau (3) und dgl.

6. Leitstandpult nach einem der Ansprüche 1 bis 5,
**dadurch gekennzeichnet,**
**daß** der Profilträger (7) in Form eines flachen, rechteckigen, mit Randabkröpfungen versehehen Kastens ausgebildet ist.

7. Leitstandpult nach einem der Ansprüche 1 bis 6
**dadurch gekennzeichnet,**
**daß** das Strangpreßprofil (6) aus einem bedienseitigen (6') und aus einem profilträgerseitigem, die übergreifende Profilierung (9) enthaltenden Teil (6") gebildet ist.

8. Leitstandpult nach Anspruch 7,
**dadurch gekennzeichnet,**
**daß** die beiden das Strangpressprofil (6) bildenden Teile an ihrer Stoßstelle (SS) mit gegeneinander verklemm- oder verrastbaren Profilausbildungen (6"') versehen sind.

9. Leitstandpult nach einem der Anspüche 1 bis 8,
**dadurch gekennzeichnet,**
**daß** das rinnenartige Strangpreßprofil (6) im Querschnitt trapezförmig oder angenähert trapezförmig ausgebildet und derart mit seiner eine Schmalseite der Trapezform bildenden Rückwand (8) am Profilträger (7) anliegt, daß das in die offene Seite des Stranpreßprofiles (6) einsetzbare Bedientableau (3) zur Bedienseite des Pultes hin fallend geneigt ist.

10. Leitstandpult nach einem der Ansprüche 1 bis 9,
**dadurch gekennzeichnet,**
**daß** am Stranpreßprofil (6) kleine Profilrippenpaare (15) als Verschraubungsaufnahmen für die Fixierung der Flankenverschlußwände (5) angeordnet sind.

11. Leitstandpult nach einem der Ansprüche 1 bis 10,
**dadurch gekennzeichnet,**
**daß** das den Verschlußdeckel des Stranpreßpofiles (6) bildende Bedientableau (3) auf diesem lose aufleg- und verspannbar angeordnet ist.

12. Leitstandpult nach einem der Ansprüche 1 bis 11,
**dadurch gekennzeichnet,**
**daß** das dem Strangpressprofil (6) als verschlußplatte zuzuordnende Bedientableau (3) aus mehreren separaten Einzelabschnitten (3') gebildet ist.

## Claims

1. A control station desk, in particular for printing presses, comprising a desk top (2), arranged above a frame (1), in front of which desk top (2) an operator control panel (3) is arranged on the operator's side, wherein a trough-shaped housing (4) is arranged below said operator control panel (3), and wherein in and on the housing (4) the elements that are necessary for the control station function, such as electronic components (EK), switches (SA), cable reach-through screw arrangements (KV) and the like are accommodated,
**characterised in that**
the housing (4) is designed in the form of a channel-shaped extrusion profile (6) that is arranged between flank closing walls (5), wherein the flank closing walls (5) laterally cover up a profile carrier (7) which forms part of the frame (1), on which profile carrier (7), at its front, the extrusion profile (6) is attached, whose rear wall surface (8) rests against said profile carrier (7).

2. The control station desk according to claim 1,
**characterised in that**,
on the side of the profile carrier the extrusion profile (6) comprises a profile (9) that overlaps the profile carrier (7).

3. The control station desk according to claim 2,
**characterised in that**,
the overlapping profile (9) comprises a mounting link (14) for disconnectable connection to the profile carrier (7).

4. The control station desk according to claim 2 or 3,
**characterised in that**,
the overlapping profile (9) comprises a hinge accommodation profile (10') for coupling the hinge to the desk top (2).

5. The control station desk according to any one of claims 2 to 4,
**characterised in that**,
in the region of the overlapping profile (9) the extrusion profile (6) comprises profile shapes (10) for connecting functional elements such as a desk top hinge (11), guide ruler (12) for printed sheets, retaining springs (13), an operator control panel (3) and the like.

6. The control station desk according to any one of claims 1 to 5,
**characterised in that**,
the profile carrier (7) is designed in the shape of a flat rectangular case that comprises a right-angle bend of the rim.

7. The control station desk according to any one of claims 1 to 6,
**characterised in that**,
the extrusion profile (6) is made from a part (6') on the operator's side and from a part (6") on the profile carrier's side, which part (6") comprises a profile 9.

8. The control station desk according to claim 7,
**characterised in that**,
at their abutting position (SS), the two parts that form the extrusion profile (6) comprise profile shapes (6''') that can be clamped or locked together.

9. The control station desk according to any one of claims 1 to 8,
**characterised in that**,
the cross section of the channel-shaped extrusion profile (6) is trapezoid or approximately trapezoid in shape, and rests with its rear wall (8) that forms a narrow side of the trapezoid against the profile carrier (7) such that the operator control panel (3) that can be inserted into the open side of the extrusion profile (6) is inclined downward towards the operator's side of the desk.

10. The control station desk according to any one of claims 1 to 9,
**characterised in that**,
small pairs (15) of profile ribs that provide accommodation for screw connections are arranged for fastening the flank closing walls (5).

11. The control station desk according to any one of claims 1 to 10,
**characterised in that**,
the operator control panel (3), which forms the sealing cover of the extrusion profile (6), is arranged so that it can be loosely placed onto said extrusion profile (6) and can be braced thereon.

12. The control station desk according to any one of claims 1 to 11,
**characterised in that**,
the operator control panel (3) that is to be allocated to the extrusion profile (6) as a sealing desk top is formed from several separate individual sections (3').

## Revendications

1. Pupitre de direction, notamment pour machines d'impression, composé d'une plaque de pupitre (2) disposée au dessus d'un châssis (1), devant laquelle, côté manoeuvre, est disposé un tableau de manoeuvre (1) comportant un boîtier (4) en forme de bac disposé en dessous de celui-ci, et dans lequel et sur lequel les éléments nécessaires aux fonctions de direction, comme les composants électroniques (EK), les commutateurs (SA), les vissages pour passages de câbles (KV) et similaires sont logés,
**caractérisé en ce que**
le boîtier (4) est réalisé sous forme d'un profilé pressé en continu (6) en forme de rigole disposé entre les parois de fermeture des flancs (5), les parois de fermeture des flancs (5) recouvrant latéralement un support de profilé (7) faisant partie du châssis (1) et sur lequel, côté frontal, le profilé pressé en continu (6) est fixé, en contact avec celui-ci par sa surface de paroi arrière (8).

2. Pupitre de direction selon la revendication 1,
**caractérisé en ce que**
le profilé pressé en continu (6) est pourvu, côté support de profilé, d'un profilage (9) empiétant sur le support de profilé (7).

3. Pupitre de direction selon la revendication 2,
**caractérisé en ce que**
le profilé empiétant (9) est équipé d'une bride de fixation (14) pour un raccordement détachable au support de profilé (7).

4. Pupitre de direction selon la revendication 2 ou 3,
**caractérisé en ce que**
le profilé empiétant (9) est équipé d'un profilé récepteur de charnière (10') pour l'articulation de charnière de la plaque de pupitre (2).

5. Pupitre de direction selon une des revendications 2 à 4,
**caractérisé en ce que**,
au niveau du profilé empiétant (9), des façonnages de profilage (10) sont réalisés sur le profilé pressé en continu (6) pour y raccorder des éléments fonctionnels, comme une charnière de plaque de pupitre (11), une règle d'installation de feuilles d'impression (12), des ressorts de retenue (13), un tableau de manoeuvre (3) et similaires.

6. Pupitre de direction selon une des revendications 1 à 5,
**caractérisé en ce que**
le support de profilé (7) est réalisé sous forme d'un caisson plat, rectangulaire et pourvu de replis sur les bords.

7. Pupitre de direction selon une des revendications 1 à 6,
**caractérisé en ce que**
le profilé pressé en continu (6) est composé d'une pièce située côté manoeuvre (6') et d'une pièce (6") comprenant le profilage empiétant (9) et située côté support de profilé.

8. Pupitre de direction selon la revendication 7,
**caractérisé en ce que**
les deux pièces constituant le profilé pressé en continu (6) sont pourvues sur leur point de butée (SS) de protubérances de profilé (6''') pouvant être serrées ou enclenchées les unes contre les autres.

9. Pupitre de direction selon une des revendications 1 à 8,
**caractérisé en ce que**
le profilé pressé en continu en forme de rigole (6) est réalisé dans sa section transversale en forme trapézoïdale ou approximativement trapézoïdale et repose par sa paroi arrière (8) constituant un côté étroit de la forme de trapèze sur le support de profilé (6) de manière à ce que le tableau de manoeuvre (3) pouvant être inséré dans le côté ouvert du profilé pressé en continu (6) soit penché vers le bas en direction du côté manoeuvre du pupitre.

10. Pupitre de direction selon une des revendications 1 à 9,
**caractérisé en ce que**
sur le profilé pressé en continu (6), sont disposées de petites paires de nervures de profilé (15) servant de supports de vissage pour la fixation des parois de fermeture des flancs (5).

11. Pupitre de direction selon une des revendications 1 à 10,
**caractérisé en ce que**
le tableau de manoeuvre (3) constituant le couvercle d'obturation du profilé pressé en continu (6) est disposé avec une possibilité de pose et de serrage de type flottant sur celui-ci.

12. Pupitre de direction selon une des revendications 1 à 11,
**caractérisé en ce que**
le tableau de manoeuvre (3) à associer au profilé pressé en continu (6) en tant que plaque d'obturation est composé de plusieurs sections distinctes séparées (3').
